# FASCICULE DE BREVET EUROPEEN

(11) **EP 4 001 803 B1**
(45) Date de publication et mention de la délivrance du brevet: **05.03.2025**
(21) Numéro de dépôt: 21199054.4
(22) Date de dépôt: 27.09.2021
(51) Int. Cl.: F25C 3/04, B05B 1/14, B05B 7/00, F24C 5/04, B05B 7/08

(54) **TÊTE DE PULVÉRISATION, EN PARTICULIER POUR PRODUIRE DE LA NEIGE**
SPRÜHKOPF, INSBESONDERE ZUR ERZEUGUNG VON SCHNEE
SPRAYING HEAD, IN PARTICULAR FOR PRODUCING SNOW

(30) Priorité: 20.11.2020 FR 2011950
(43) Date de publication de la demande: 25.05.2022
(73) Titulaire: Ingenierie de Loisirs, 73000 Chambery (FR)
(72) Inventeur: DE FIORIDO, Dylan, 73460 Verrens-Arvey (FR)
(74) Mandataire: GPI Brevets

(56) Documents cités:
- WO-A1-92/06340
- WO-A1-99/40381
- WO-A2-2017/141144
- JP-A- S61 275 599
- US-A- 3 795 367
- US-A- 4 634 050
- US-B2- 10 039 944

## Description

La présente invention concerne le domaine de la production de neige pour par exemple permettre la pratique de sports d'hiver, tels que le ski notamment, sur une piste lorsque par exemple son niveau d'enneigement est faible.

Plus particulièrement, l'invention se rapporte à une tête de pulvérisation permettant de générer des cristaux de glace ou des flocons de neige. Une telle tête de pulvérisation est généralement agencée en hauteur sur une perche en bordure d'une piste de ski. De cette manière, la neige fabriquée artificiellement peut être projeté dans l'air et retomber en se répartissant sur une zone de cette piste de ski.

De façon générale, et tel que décrit dans le document FR 2784905, il est connu d'utiliser une tête de pulvérisation comportant une chemise et au moins une buse pour pulvériser de l'eau sous pression. Une telle chemise permet d'acheminer l'eau au moyen d'une ou plusieurs canalisations internes d'une alimentation d'eau sous pression vers la ou les buses.

Cependant, l'efficacité de telles têtes de pulvérisation peut être moindre lorsque la température ambiante de l'air est comprise entre -5°C (degré Celsius) et 0°C. En effet, plus la température ambiante est élevée et plus le temps nécessaire pour solidifier de l'eau pulvérisée par une tête de pulvérisation est important. Par suite à ces températures relativement « élevées » pour permettre de produire de la neige ou de la glace, certaines gouttes d'eau pulvérisées ne parviennent pas à être transformées à l'état solide avant leur contact avec le sol.

De plus, la neige produite par de telles têtes de pulvérisation retombe très vite à proximité du pied de la perche et peut alors former une bosse de neige. Il est alors nécessaire de déplacer la neige produite avec une dameuse, ou tout autre type d'engin de damage de neige, pour obtenir une répartition optimale de la neige ainsi produite sur une portion d'une piste de ski.

Le document WO 2017/141144 A2 divulgue une tête de pulvérisation pour produire de la neige comportant une chemise et des buses (5) pour pulvériser de l'eau sous pression. Une telle chemise permet d'acheminer l'eau au moyen d'une ou plusieurs canalisations internes (4) d'une alimentation d'eau sous pression vers la ou les buses (5). Ce document décrit également une ouverture traversante (2) et un dispositif de ventilation (105) permettant une circulation d'air à travers l'ouverture traversante (2) munie d'un orifice amont et d'un orifice aval (3) à proximité duquel les buses (5) sont agencées.

Cependant selon le document WO 2017/141144 A2, le dispositif de ventilation (105) se présente sous la forme d'un ventilateur (107) à pales. En pratique, un tel ventilateur (107) comporte généralement un moteur électrique nécessairement relié à un réseau électrique pour permettre son alimentation en électricité. En outre, la rotation d'un tel élément tournant peut être bloquée par de la glace et empêcher alors toute production de neige.

Eventuellement, il peut être nécessaire d'utiliser des moyens de chauffage de la tête pour faire fondre la glace empêchant la rotation du ventilateur.

Par ailleurs, le flux d'air généré par un tel ventilateur ne permet pas de brasser les gouttes d'eau suffisamment longtemps dans l'air environnant. Un tel flux d'air est en outre au mieux à la température ambiante, voire peut être à une température supérieure à la température ambiante lorsqu'il est réchauffé par le moteur électrique entraînant les pales du ventilateurs ou par des moyens de chauffage de la tête permettant d'éviter un blocage du ventilateur. Le flux d'air ainsi généré ne permet alors pas de garantir la production de neige en présence de températures peu froides notamment comprises entre -5°C et 0°C et en dispersant la neige sur une zone étendue et relativement éloignée

Le document FR 2 617 273 A1 décrit quant à lui un canon à neige pour la production de neige artificielle. Un tel canon comporte en outre une chambre de mélange (7) dans laquelle de l'eau et de l'air sont injectés. Une injection d'air comprimé est réalisée par une buse d'injection (6) d'air primaire disposée en aval d'une buse d'arrivée d'eau (2).

La buse d'injection d'air (6) peut être de dimension réglable et relier une chambre annulaire (5) avec la chambre de mélange (7).

Tel que représenté à la figure 2, le bord aval de la fente annulaire se présente sous la forme d'une portion cylindrique et se prolonge par un conduit de pulvérisation (12) présentant une restriction de diamètre à son extrémité aval.

Le document WO 99/40381 A1 se rapporte quant à lui à une tête de pulvérisation pour produire de la neige. En outre, ce document décrit que la tête comporte une chemise et des buses (11) pour pulvériser de l'eau sous pression. Une telle chemise permet d'acheminer l'eau au moyen d'une ou plusieurs canalisations internes (15, 16, 17) d'une alimentation d'eau sous pression vers la ou les buses (11).

Il décrit également une cavité centrale (39) et un dispositif de ventilation permettant une circulation d'air à travers la cavité centrale (39) munie d'un orifice amont et d'un orifice aval à proximité duquel les buses (11) sont agencées.

De plus, un tel dispositif de ventilation comporte un gicleur central (35) permettant de pulvériser de l'air amené sous pression par un canal (30) dans la cavité centrale (39).

Le document US 3 795 367 A se rapporte quant à lui à un dispositif de ventilation pour générer un flux d'air au moyen d'une fente annulaire mettant en œuvre un effet Coanda.

Le document US10039944 B2 dévoile une tête de pulvérisation comprenant des buses de pulvérisation d'eau situées à l'intérieur d'une ouverture traversante.

Le document US4634050 A décrit une tête de pulvérisation dans laquelle les buses de pulvérisation d'eau sont implantées en périphérie de la sortie d'une ouverture traversante.

La présente invention a alors pour objet de proposer une tête de pulvérisation visant à s'affranchir des limitations mentionnées ci-dessus. Un objectif de l'invention est donc de fournir une tête de pulvérisation tendant à produire de la neige en présence de températures peu froides notamment comprises entre -5°C et 0°C, en la dispersant éventuellement sur une zone étendue et relativement éloignée de la perche sur laquelle une telle tête de pulvérisation peut être agencée.

L'invention concerne donc une tête de pulvérisation comportant une chemise et au moins une buse, la chemise comportant au moins une canalisation pour relier la au moins une buse à une alimentation d'eau sous pression, la au moins une buse étant configurée pour pulvériser une eau sous pression dans l'air environnant, cette tête de pulvérisation comportant une ouverture traversante et un dispositif de ventilation configuré pour faire circuler l'air environnant au travers de l'ouverture traversante selon un sens de circulation D1 entre un orifice amont et un orifice aval de l'ouverture traversante, la au moins une buse étant agencée du côté de l'orifice aval de l'ouverture traversante pour permettre à l'eau sous pression pulvérisée d'être entraînée par un flux d'air environnant expulsé de l'orifice aval.

Selon l'invention, le dispositif de ventilation est remarquable en ce qu'il présente une fente annulaire configurée pour être reliée à une alimentation d'air sous pression et pour générer un flux d'air sous pression dans l'ouverture traversante, la fente annulaire étant délimitée circonférentiellement par un bord amont agencé d'un côté amont de la fente annulaire et par un bord aval agencé d'un côté aval de la fente annulaire, le coté amont et le coté aval étant respectivement définis selon le sens de circulation D1 de l'air environnant dans l'ouverture traversante, le bord aval présentant une forme convexe.

Autrement dit, l'ouverture traversante peut être ménagée en tout ou partie à l'intérieur de la chemise.

De plus, le dispositif de ventilation est dépourvu de pale tournant autour d'un axe localisé à l'intérieur de l'ouverture traversante. Ce dispositif de ventilation permet néanmoins de générer un flux d'air pénétrant à l'intérieur de l'ouverture traversante à partir du milieu environnant via un orifice amont et en sortant via un orifice aval. Ce flux d'air est dénommé « flux d'air environnant » par commodité pour être distingué du flux d'air sous pression injecté par la fente annulaire.

La fente annulaire peut être située entre l'orifice amont et l'orifice aval selon le sens de circulation.

En outre, la forme particulière du bord aval permet au flux d'air sous pression sortant de la fente annulaire d'être attiré et de suivre une courbure de ce bord aval. Le flux d'air sous pression injecté par la fente annulaire dans l'ouverture traversante permet alors de générer une dépression à l'intérieur de l'ouverture traversante.

Une telle dépression permet alors d'induire, par effet dit « Coanda », la circulation du flux d'air environnant selon le sens de circulation D1 à l'intérieur de l'ouverture traversante en aspirant de l'air environnant situé à l'extérieur de la tête de pulvérisation. Le flux d'air environnant aspiré par l'air sous pression injecté par la fente annulaire pénètre dans l'ouverture traversante par l'orifice amont et s'en échappe par l'orifice aval.

En outre ; l'expression « fente annulaire » désigne une ouverture circonférentielle, à savoir qui décrit une courbe fermée qui entoure une section de l'ouverture traversante. Une telle fente annulaire présente par ailleurs une largeur maximale mesurée entre le bord amont et le bord aval de quelques millimètres et par exemple une largeur comprise entre 0,1mm (millimètre) et 0,7mm. La ou les buses sont quant à elles agencées du côté de l'orifice aval de l'ouverture traversante pour permettre aux gouttes d'eau pulvérisées d'être entraînées, déviées ou accélérées par le flux d'air environnant expulsé en sortie de l'ouverture traversante. En pratique, certaines buses peuvent être agencées en périphérie de l'orifice aval.

De plus, au niveau de la fente annulaire, il se produit une détente de l'air sous pression dans l'ouverture traversante. Une telle détente s'accompagne alors d'une chute de température importante de l'air sous pression. Ainsi, le flux d'air environnant circulant dans l'ouverture traversante est également refroidi de quelques degrés par son brassage avec le flux d'air sous pression plus froid que l'air environnant. En pratique, la température du flux d'air environnant circulant dans l'ouverture traversante peut être abaissée d'au moins un degré Celcius, voire de deux degrés Celsius, lors du passage dans l'ouverture traversante.

Par suite, une telle détente de l'air sous pression dans l'ouverture traversante permet de favoriser la production de neige à des températures relativement élevées comprises par exemple entre - 5°C et 0°C.

En outre, le flux d'air environnant circulant dans l'ouverture traversante permet d'entraîner les gouttes d'eau pulvérisées très loin par rapport à une tête qui est dépourvue d'un dispositif de ventilation. L'injection d'un flux d'air sous pression permet alors d'augmenter le temps passé en l'air par ces gouttes d'eau. La durée de l'échange thermique se produisant entre les gouttes d'eau et l'air environnant est augmentée et la congélation des gouttes d'eau est améliorée. Par suite, à température égale une tête de pulvérisation conforme à l'invention permet de produire une quantité de neige supérieure à celle obtenue au moyen d'une tête de pulvérisation dépouvue d'un dispositif de ventilation.

En outre, la tête est alors dépourvue de pièces mobiles en rotation et des moyens de chauffage ne sont alors pas nécessaires pour éviter un blocage de ces pièces mobiles par de la glace. Le flux d'air environnant circulant dans l'ouverture traversante n'est alors pas réchauffé par le fonctionnement d'un moteur ou par le fonctionnement de moyens de chauffage.

Le dispositif de ventilation est configuré pour être relié à l'alimentation d'eau sous pression, le dispositif de ventilation permettant de mélanger avec des gouttes d'eau le flux d'air environnant circulant au travers l'ouverture traversante.

En d'autres termes, des gouttes d'eau peuvent être directement pulvérisées et intégrées dans le flux d'air sous pression qui sort de la fente annulaire du dispositif de ventilation. En outre, ces gouttes d'eau pulvérisées par le dispositif de ventilation via le flux d'air sous pression peuvent avoir une section présentant une dimension maximale comprise entre 30µm (micromètre) et 200µm. Comparativement, les gouttes d'eau pulvérisées au moyen de la ou des buses sont par exemple de tailles plus importantes et peuvent par exemple avoir une section présentant une dimension maximale comprise entre 0,6mm (millimètre) et 2mm (millimètre). Ainsi, le dispositif de ventilation peut, lorsqu'il est à relié à l'alimentation d'eau sous pression, permettre de générer directement des flocons ou cristaux de neige ou de glace. Ces flocons sont effet obtenus par un changement d'état des gouttes d'eau initialement à l'état liquide présentes dans le flux d'air sous pression puis mélangées avec le flux d'air environnant.

En pratique, la tête de pulvérisation peut comporter un gicleur interne, un conduit agencé en communication fluidique avec l'alimentation d'eau sous pression et une chambre agencée en communication fluidique avec l'alimentation d'air sous pression ainsi qu'avec le gicleur interne et avec la fente annulaire, le gicleur interne présentant un alésage débouchant dans la chambre et permettant d'injecter l'eau sous pression dans la chambre.

Par suite, la chemise peut présenter une chambre dans laquelle l'eau sous pression et l'air sous pression se mélangent l'un avec l'autre. L'eau est alors diffusée sous la forme de fines gouttes avec l'air sous pression dans l'ouverture traversante via la fente annulaire. La chambre dans laquelle le mélange s'opère est ainsi en communication fluidique avec la fente annulaire au moyen d'au moins un conduit. Par exemple, un tel conduit est ménagé dans la chemise et/ou dans une durite s'étendant entre la chemise et le dispositif de ventilation, voire dans un corps du dispositif de ventilation, le corps étant rapporté sur la chemise.

Par ailleurs, le dispositif de ventilation peut être formé selon différents exemples de réalisation conformes à l'invention.

Ainsi, selon un premier exemple de réalisation de l'invention, le dispositif de ventilation peut comporter un déflecteur formant l'orifice amont de l'ouverture traversante, le bord amont étant formé par le déflecteur et le bord aval étant formé par la chemise.

Autrement dit selon ce premier exemple, le dispositif de ventilation peut être formé en partie par une portion de la chemise de la tête de pulvérisation. Le déflecteur est alors rapporté sur cette portion de la chemise et constitue une autre partie du dispositif de ventilation. Dans ce cas, la chambre peut communiquer directement avec la fente annulaire au moyen d'au moins un conduit ménagé dans la chemise.

Un tel déflecteur peut en outre présenter une forme convexe évasée permettant de générer une restriction pour le passage de l'air. Une telle forme du déflecteur permet ainsi également, par effet venturi, de participer à l'augmentation du débit de l'air environnant capté par le dispositif de ventilation.

Le déflecteur est alors solidarisé à la chemise via des moyens de solidarisation réversibles, tels que des vis ou des écrous, ou encore via des moyens complémentaires encliquetables par exemple.

Selon un second exemple de réalisation de l'invention, le dispositif de ventilation peut comporter un corps et un couvercle, le couvercle formant l'orifice amont de l'ouverture traversante, le bord amont étant formé par le couvercle coopérant en liaison de type encastrement avec le corps et le bord aval étant formé par le corps.

Un tel second exemple correspond ainsi à un dispositif de ventilation indépendant qui est rapporté sur la chemise de la tête de pulvérisation. Dans ce cas, le dispositif de ventilation peut être un dispositif standardisé et/ou acheté dans le commerce. Dans ce cas, la chambre peut communiquer avec la fente annulaire au moyen d'au moins une durite dont une première extrémité est reliée à la chemise et une seconde extrémité est reliée au corps du dispositif de ventilation.

Comme précédemment pour le déflecteur du premier exemple de réalisation, un tel couvercle selon le deuxième exemple peut en outre présenter une forme convexe évasée permettant de générer une restriction pour le passage de l'air environnant dans l'ouverture traversante. Une telle forme du couvercle permet alors également, par effet venturi, d'augmenter le débit de l'air environnant capté par le dispositif de ventilation.

Le corps est alors solidarisé à la chemise via des moyens de solidarisation réversibles, tels que des vis ou des écrous, ou encore via des moyens complémentaires encliquetables. De même, le couvercle est quant à lui solidarisé au corps via des moyens de solidarisation réversibles tels que des vis ou des écrous ou encore via des moyens complémentaires encliquetables.

Selon l'invention, la tête de pulvérisation comporte un premier étage d'au moins deux buses et un deuxième étage d'au moins deux buses, la tête de pulvérisation présentant une direction longitudinale D2, l'ouverture traversante étant agencée entre le premier étage et le deuxième étage étant selon la direction longitudinale D2.

Autrement dit, lorsque la tête de pulvérisation est fixée sur une perche, les au moins deux buses du premier étage sont localisées au dessus de l'ouverture traversante tandis que les au moins deux buses du deuxième étage sont localisées au dessous de l'ouverture traversante. Les premier et deuxième étages d'au moins deux buses sont ainsi agencés de part et d'autre de l'ouverture.

En pratique, la chemise peut comporter au moins deux canalisations reliant le premier étage et le deuxième étage, les au moins deux canalisations étant agencées respectivement de part et d'autre de l'ouverture traversante, chacune des au moins deux canalisations étant orientée parallèlement à la direction longitudinale D2.

Ainsi, les au moins deux canalisations permettent respectivement d'acheminer de l'eau sous pression depuis un conduit ou une buse du deuxième étage vers un conduit ou une buse du premier étage. Les au moins deux canalisations sont avantageusement agencées parallèlement l'une par rapport à l'autre à l'intérieur de la chemise, voire sont par exemple formées par des perçages. Une fois les perçages réalisés dans la chemise des bouchons peuvent éventuellement être rapportés pour fermer des ouvertures des canalisations débouchant vers le milieu extérieur.

En outre, la tête de pulvérisation peut comporter un troisième étage d'au moins deux buses, le deuxième étage étant agencé entre l'ouverture traversante et le troisième étage selon la direction longitudinale D2.

En d'autres termes, lorsque la tête de pulvérisation est fixée sur une perche, les au moins deux buses du deuxième étage peuvent être localisées au dessus des au moins deux buses du troisième étage.

Avantageusement, les au moins deux buses du premier étage peuvent comporter quatre premières buses, les au moins deux buses du deuxième étage peuvent comporter quatre deuxièmes buses et les au moins deux buses du troisième étage peuvent comporter quatre troisièmes buses par exemple.

Par suite, une telle tête de pulvérisation peut par exemple comporter au total douze buses agencées quatre par quatre sur les trois étages. Les différentes buses peuvent avoir avantageusement des orientations distinctes les unes des autres de manière à répartir la neige de culture sur une grande zone d'une piste de ski.

En outre, tout ou partie des buses d'un étage peuvent être éventuellement bouchées au moyen de capuchons rapportés sur ces buses. Un tel agencement peut notamment permettre de réduire temporairement la quantité et/ou la surface de la zone sur laquelle la neige est produite.

Par ailleurs, l'ouverture traversante peut présenter, au moins dans un plan perpendiculaire au sens de circulation D1, une forme oblongue.

Autrement dit, l'ouverture traversante peut avoir une forme sensiblement allongée suivant la direction longitudinale D2. Un tel agencement permet ainsi d'avoir une section de passage de l'air importante tout en limitant une dimension en largeur de la chemise.

En outre, une telle dimension en largeur de la chemise peut être mesurée dans tout plan perpendiculaire à la direction longitudinale D2 et est relativement constante le long de cette direction longitudinale D2.

L'invention et ses avantages apparaîtront avec plus de détails dans le cadre de la description qui suit avec des exemples donnés à titre illustratif en référence aux figures annexées qui représentent :
la figure 1, une première vue en perspective selon un premier exemple de réalisation d'une tête de pulvérisation conforme à l'invention,
la figure 2, une seconde vue en perspective selon le premier exemple de réalisation d'une tête de pulvérisation conforme à l'invention,
la figure 3, une troisième vue en perspective et en coupe selon le premier exemple de réalisation d'une tête de pulvérisation conforme à l'invention,
la figure 4, une quatrième vue en perspective et en coupe d'un détail de la tête de pulvérisation selon le premier exemple de réalisation, conformément à l'invention,
la figure 5, une cinquième vue en perspective et en coupe selon le premier exemple de réalisation d'une tête de pulvérisation conforme à l'invention,
la figure 6, une sixième vue en perspective selon un second exemple de réalisation d'une tête de pulvérisation conforme à l'invention, et
la figure 7, une vue en coupe selon le second exemple de réalisation d'une tête de pulvérisation conforme à l'invention.

Les éléments présents dans plusieurs figures distinctes sont affectés d'une seule et même référence.

Comme déjà évoqué, l'invention concerne une tête de pulvérisation permettant de produire de la neige ou de la glace à partir de fines gouttes d'eau pulvérisées dans l'air. Cette tête de pulvérisation est ainsi avantageusement destinée à être agencée en hauteur sur une perche et par exemple en bordure d'une piste de ski.

En outre, différents exemples de réalisation de têtes de pulvérisation peuvent être envisagés et sont décrits ci-après.

Ainsi, un premier exemple de réalisation d'une tête de pulvérisation est tel que représenté aux figures 1 à 5 et un second exemple de réalisation d'une tête de pulvérisation est tel que représenté aux figures 6 et 7.

En outre, quel que soit l'exemple de réalisation, une telle tête de pulvérisation 1, 11 comporte une chemise 2, 12 et au moins une buse 3, 4, 5, 6, 13, 14, 15, 16, 13', 14', 15', 16' permettant de pulvériser les gouttes d'eau dans l'air environnant et ainsi de produire de la neige lorsque la température de l'air environnant le permet.

La chemise 2, 12 comporte alors au moins une canalisation 7, 17 configurée pour relier en communication fluidique la ou les buses 3-6, 13-16, 13'-16' à une alimentation d'eau sous pression 10. Une telle alimentation d'eau sous pression 10 peut notamment comprendre une pompe ou un groupe suppresseur et des canalisations. La pompe ou le groupe suppresseur permettent alors de pomper l'eau contenue par exemple dans une retenue d'eau, un lac, une nappe phréatique ou une rivière et d'en augmenter sa pression. Les canalisations permettent quant à elles de transporter l'eau sous pression jusqu'à une ou plusieurs têtes de pulvérisation. L'alimentation d'eau sous pression 10 peut également comprendre des vannes permettant de commander une alimentation ou un arrêt de la circulation de l'eau sous pression dans les têtes de pulvérisation.

En outre, lorsqu'une vanne commande un arrêt de la circulation de l'eau sous pression dans les têtes de pulvérisation, des purgeurs peuvent avantageusement permettre de purger l'eau contenue entre la tête de pulvérisation et la vanne.

Par ailleurs, conformément à l'invention, la tête de pulvérisation 1, 11 comporte une ouverture traversante 8, 18 au travers de laquelle l'air environnant peut circuler. A cet effet, la tête de pulvérisation 1, 11 comporte également un dispositif de ventilation 9, 19 agencé au niveau de l'ouverture traversante 8, 18 et permettant de faire circuler l'air environnant selon un sens de circulation D1 à l'intérieur de l'ouverture traversante, par exemple avec une vitesse de ventilation prédéterminée.

En outre, un tel dispositif de ventilation 9, 19 est par exemple dépourvu de pale et est relié à une alimentation d'air sous pression 40. Une telle alimentation d'air sous pression 40 peut notamment comprendre un compresseur pour comprimer de l'air à la pression atmosphérique, une citerne de stockage pour stocker de l'air sous pression et des conduits permettant d'acheminer l'air sous pression depuis la citerne de stockage jusqu'à une ou plusieurs têtes de pulvérisation.

De plus, le dispositif de ventilation 9, 19 présente une fente annulaire 20, 30 configurée pour être reliée à l'alimentation d'air sous pression 40 et injecter un flux d'air sous pression à l'intérieur de l'ouverture traversante 8, 18. Un tel flux d'air sous pression permet alors d'aspirer l'air environnant dans l'ouverture traversante 8, 18. Un flux d'air environnant passe alors au travers de l'ouverture traversante 8, 18 entre un orifice amont 27, 37 et un orifice aval 22, 32 selon le sens de circulation D1.

Par ailleurs, la fente annulaire 20, 30 est délimitée circonférentiellement, à savoir sur tout son pourtour, par un bord amont 29, 39 agencé d'un côté amont de la fente annulaire 20, 30 et par un bord aval 21, 31 agencé d'un côté aval de la fente annulaire 20, 30. De plus, le coté amont et le coté aval sont respectivement définis selon le sens de circulation D1 de l'air environnant dans l'ouverture traversante 8, 18.

En outre, le bord aval 21, 31 présente une forme convexe permettant notamment de dévier le flux d'air sous pression en sortie de la fente annulaire 20, 30 vers une paroi interne de l'ouverture traversante 8, 18. Cette forme convexe du bord aval 21, 31 permet alors au flux d'air sous pression de générer une dépression au niveau de l'ouverture traversante 8, 18. L'air environnant est alors aspiré par cette dépression causée par l'effet Coanda auquel le flux d'air sous pression est soumis. Cette aspiration permet ainsi de faire circuler un flux d'air environnant dans l'ouverture traversante 8, 18 selon le sens de circulation D1 de l'orifice amont vers l'orifice aval.

De plus, un tel dispositif de ventilation 9, 19 peut avantageusement être configuré pour être relié à l'alimentation d'eau sous pression 10 de manière à pulvériser directement de fines gouttes d'eau au moyen du dispositif de ventilation 9, 19 dans l'ouverture traversante 8, 18.

Selon le premier exemple de réalisation de tête de pulvérisation représenté notamment aux figures 1 3 et 4, le dispositif de ventilation 9 peut comporter un déflecteur 26 formant l'orifice amont 27 de l'ouverture traversante 8. Dans ce cas, le bord amont 29 est alors également formé par le déflecteur 26 et le bord aval 21 est quant à lui formé par la chemise 2.

Alternativement selon le second exemple de réalisation de tête de pulvérisation représenté aux figures 6 et 7, le dispositif de ventilation 19 peut comporter un corps 33 et un couvercle 35, le couvercle 35 formant l'orifice amont 37 de l'ouverture traversante 18. Dans ce cas, le bord amont 39 est alors également formé par le couvercle 35 coopérant en liaison de type encastrement avec le corps 33 et le bord aval 31 est quant à lui formé par le corps 33. La fente annulaire 30 est donc localisée axialement entre le corps 33 et le couvercle 35.

En outre, quel que soit l'exemple de réalisation, la fente annulaire 20, 30 peut être avantageusement agencée dans une restriction de la section de l'ouverture traversante 8, 18.

Par ailleurs, quel que soit l'exemple de réalisation, une telle tête de pulvérisation 1, 11 peut comporter un gicleur interne 23, 43 tel que représenté à la figure 3 mais ne se limitant pas à ce premier exemple de réalisation. Un tel gicleur interne 23, 43 est alors agencé en communication fluidique avec l'alimentation d'eau sous pression 10, par exemple via la ou les canalisations 7, 17, et une chambre 24, 34. La chambre 24, 34 est aussi en communication fluidique avec l'alimentation d'air sous pression 40 et avec la fente annulaire 20, 30. Ce gicleur interne 23, 43 présente avantageusement un alésage 25, 45 débouchant dans la chambre 24, 34 et permettant de pulvériser de l'eau sous pression dans la chambre 24, 34. L'eau sous pression injectée par le gicleur 25, 45 et l'air sous pression provenant de l'alimentation d'air sous pression 40 sont alors mélangés dans la chambre 24, 34 et expulsés conjointement par la fente annulaire 20, 30 dans l'ouverture traversante 8, 18.

Selon le premier exemple de réalisation, la chambre 24 peut dès lors communiquer directement avec la fente annulaire 20 au moyen d'au moins un conduit 28 ménagé dans la chemise 2. Alternativement selon le second exemple de réalisation et tel que représenté à la figure 7, la chambre 34 peut communiquer indirectement avec la fente annulaire 30 au moyen d'au moins une durite 38 s'étendant à l'extérieur de la chemise 12. Une telle durite 38 peut en effet s'étendre entre la chemise 12 et le corps 33 du dispositif de ventilation 19.

De même, tel que représenté aux figures 2 et 6 et quel que soit l'exemple de réalisation, la tête de pulvérisation 1, 11 comporte un premier étage 101, 111 d'au moins deux buses 3-6, un deuxième étage 102, 112 d'au moins deux buses 13-16 et peut comporter un troisième étage 103, 113 d'au moins deux buses 13'-16'. Selon la direction longitudinale D2, l'ouverture traversante 8, 18 est alors agencée entre le premier étage 101, 111et le deuxième étage 102, 112. Tandis que le deuxième étage 102, 112 est quant à lui interposé entre l'ouverture traversante 8, 18 et le troisième étage 103, 113.

L'ouverture traversante 8, 18 est donc agencée dans la chemise 2, 12 entre le premier étage 101, 111 et le deuxième étage 102, 112 de façon à permettre au flux d'air passant au travers de l'ouverture traversante 8,18 d'entraîner, de dévier, d'accélérer et/ou de refroidir les gouttes d'eau pulvérisées par les différentes buses. Les gouttes d'eau peuvent alors être plus rapidement transformées en flocons de neige ou de glace et peuvent également être propulsées loin de la tête de pulvérisation améliorant ainsi leur répartition sur la piste de ski.

Par ailleurs, telle que représentée à la figure 5, la chemise 2, 12 peut comporter au moins deux canalisations 105, 106 reliant le premier étage 101, 111 et le deuxième étage 102, 112. Telles que représentées, ces canalisations 105, 106 peuvent être agencées respectivement de part et d'autre de l'ouverture traversante 8, 18.

De plus, une telle ouverture traversante 8, 18 peut présenter, au moins dans un plan perpendiculaire au sens de circulation D1, une forme oblongue. Cette forme oblongue est alors sensiblement allongée suivant la direction longitudinale D2 orientée depuis le premier étage 101, 111 d'au moins deux buses vers le deuxième étage 102, 112 d'au moins deux buses.

En outre une telle forme oblongue permet alors d'avoir une section de passage de l'air importante tout en limitant une dimension en largeur d'une chemise 2, 12.

## Revendications

1. Tête de pulvérisation (1, 11) comportant une chemise (2, 12) et au moins une buse (3, 4, 5, 6, 13, 14, 15, 16, 13', 14', 15', 16'), ladite chemise (2, 12) comportant au moins une canalisation (7, 17) pour relier ladite au moins une buse (3-6, 13-16, 13'-16') à une alimentation d'eau sous pression (10), ladite au moins une buse (3-6, 13-16, 13'-16') étant configurée pour pulvériser une eau sous pression dans l'air environnant,
ladite tête de pulvérisation (1, 11) comportant une ouverture traversante (8, 18) et un dispositif de ventilation (9, 19) configuré pour faire circuler l'air environnant au travers ladite ouverture traversante (8, 18) selon un sens de circulation D1 entre un orifice amont (27, 37) et un orifice aval (22, 32) de ladite ouverture traversante (8, 18), ladite au moins une buse (3-6, 13-16, 13'-16') étant agencée du côté dudit orifice aval (22, 32) de ladite ouverture traversante (8, 18) pour permettre à ladite eau sous pression pulvérisée d'être entraînée par un flux d'air environnant expulsé dudit orifice aval (22, 32),
ledit dispositif de ventilation (9, 19) présentant une fente annulaire (20, 30) configurée pour être reliée à une alimentation d'air sous pression (40) et pour générer un flux d'air sous pression dans ladite ouverture traversante (8, 18), ladite fente annulaire (20, 30) étant délimitée circonférentiellement par un bord amont (29, 39) agencé d'un côté amont de ladite fente annulaire (20, 30) et par un bord aval (21, 31) agencé d'un côté aval de ladite fente annulaire (20, 30), ledit coté amont et ledit coté aval étant respectivement définis selon ledit sens de circulation D1 de l'air environnant dans ladite ouverture traversante (8, 18), ledit bord aval (21, 31) présentant une forme convexe,
**caractérisée en ce que** ladite tête de pulvérisation (1, 11) comporte un premier étage (101, 111) d'au moins deux buses (3-6) et un deuxième étage (102, 112) d'au moins deux buses (13-16), ladite tête de pulvérisation (1, 11) présentant une direction longitudinale D2, ladite ouverture traversante (8, 18) étant agencée entre ledit premier étage (101, 111) et ledit deuxième étage (102, 112) selon ladite direction longitudinale D2, chaque buse desdites au moins deux buses (3-6) du premier étage (101, 111) étant localisées au dessus de l'ouverture traversante (8, 18) selon ladite direction longitudinale D2 et chaque buse desdites au moins deux buses (13-16) du deuxième étage (102, 112) étant localisées au dessous de l'ouverture traversante (8, 18) selon ladite direction longitudinale D2.

2. Tête de pulvérisation selon la revendication 1,
**caractérisée en ce que** ledit dispositif de ventilation (9, 19) est configuré pour être relié à ladite alimentation d'eau sous pression (10), ledit dispositif de ventilation (9, 19) permettant de mélanger avec des gouttes d'eau ledit flux d'air environnant circulant au travers ladite ouverture traversante (8, 18)..

3. Tête de pulvérisation selon la revendication 2,
**caractérisée en ce que** ladite tête de pulvérisation (1, 11) comporte un gicleur interne (23, 43), un conduit agencé en communication fluidique avec ladite alimentation d'eau sous pression (10) et une chambre (24, 34) agencée en communication fluidique avec ladite alimentation d'air sous pression (40) ainsi qu'avec le gicleur interne (23, 43) et avec ladite fente annulaire (20, 30), ledit gicleur interne (23, 43) présentant un alésage (25, 45) débouchant dans ladite chambre (24, 34) et permettant d'injecter ladite eau sous pression dans ladite chambre (24, 34).

4. Tête de pulvérisation selon l'une quelconque des revendications 1 à 3,
**caractérisée en ce que** ledit dispositif de ventilation (9) comporte un déflecteur (26) formant ledit orifice amont (27) de ladite ouverture traversante (8), ledit bord amont (29) étant formé par ledit déflecteur (26) et ledit bord aval (21) étant formé par ladite chemise (2).

5. Tête de pulvérisation selon l'une quelconque des revendications 1 à 3,
**caractérisée en ce que** ledit dispositif de ventilation (19) comporte un corps (33) et un couvercle (35), ledit couvercle (35) formant ledit orifice amont (37) de ladite ouverture traversante (18), ledit bord amont (39) étant formé par un couvercle (35) coopérant en liaison de type encastrement avec ledit corps (33) et ledit bord aval (31) étant formé par ledit corps (33).

6. Tête de pulvérisation selon la revendication 1,
**caractérisée en ce que** ladite chemise (2, 12) comporte au moins deux canalisations (105, 106) reliant ledit premier étage (101, 111) et ledit deuxième étage (102, 112), lesdites au moins deux canalisations (105, 106) étant agencées respectivement de part et d'autre de ladite ouverture traversante (8, 18), chacune des au moins deux canalisations (105, 106) étant orientée parallèlement à ladite direction longitudinale D2.

7. Tête de pulvérisation selon la revendication 6,
**caractérisée en ce que** ladite tête de pulvérisation (1, 11) comporte un troisième étage (103, 113) d'au moins deux buses (13'-16'), ledit deuxième étage (102, 112) étant agencé entre ladite ouverture traversante (8, 18) et ledit troisième étage (103, 113) selon ladite direction longitudinale D2.

8. Tête de pulvérisation selon la revendication 7,
**caractérisée en ce que** lesdites au moins deux buses (3-6) dudit premier étage (101, 111) comportent quatre premières buses (3-6), lesdites au moins deux buses (13-16) dudit deuxième étage (102, 112) comportent quatre deuxièmes buses (13-16) et lesdites au moins deux buses (13'-16') dudit troisième étage (103, 113) comportent quatre troisièmes buses (13'-16').

9. Tête de pulvérisation selon l'une quelconque des revendications 1 à 8,
**caractérisée en ce que** ladite ouverture traversante (8, 18) présente, au moins dans un plan perpendiculaire audit sens de circulation D1, une forme oblongue.

## Patentansprüche

1. Sprühkopf (1, 11) mit einem Mantel (2, 12) und mindestens einer Düse (3, 4, 5, 6, 13, 14, 15, 16, 13', 14', 15', 16'), wobei der Mantel (2, 12) mindestens eine Rohrleitung (7, 17) zum Verbinden der mindestens einen Düse (3-6, 13-16, 13'-16') mit einer Druckwasserversorgung (10) umfasst und die mindestens eine Düse (3-6, 13-16, 13'-16') zum Sprühen von Wasser unter Druck in die umgebende Luft konfiguriert ist,
wobei der Sprühkopf (1, 11) einen Durchgang (8, 18) und eine Belüftungsvorrichtung (9, 19) aufweist, die konfiguriert ist, um Umgebungsluft durch den Durchgang (8, 18) in einer Strömungsrichtung D1 zwischen einer stromaufwärts gelegenen Öffnung (27, 37) und einer stromabwärts gelegenen Öffnung (22, 32) des Durchgangs (8, 18) strömen zu lassen, wobei die mindestens eine Düse (3-6, 13-16, 13'-16') auf Seiten der stromabwärtigen Öffnung (22, 32) des Durchgangs (8, 18) angeordnet ist, um zu ermöglichen, dass das zerstäubte Druckwasser durch einen aus der stromabwärtigen Öffnung (22, 32) ausgestoßenen Strom von Umgebungsluft mitgerissen wird,
wobei die Belüftungsvorrichtung (9, 19) einen ringförmigen Schlitz (20, 30) aufweist, der konfiguriert ist, um mit einer Druckluftversorgung (40) verbunden zu werden und einen Strom von Druckluft in dem Durchgang (8, 18) zu erzeugen, wobei der ringförmige Schlitz (20, 30) in Umfangsrichtung begrenzt ist durch eine stromaufwärts gelegene Kante (29, 39), die auf einer stromaufwärtigen Seite des ringförmigen Schlitzes (20, 30) angeordnet ist, und durch eine stromabwärtige Kante (21, 31), die auf einer stromabwärtigen Seite des ringförmigen Schlitzes (20, 30) angeordnet ist, wobei die stromaufwärtige Seite und die stromabwärtige Seite jeweils gemäß der Strömungsrichtung D1 der Umgebungsluft in dem Durchgang (8, 18) definiert sind, wobei die stromabwärtige Kante (21, 31) eine konvexe Form aufweist,
**dadurch gekennzeichnet, dass** der Sprühkopf (1, 11) eine erste Stufe (101, 111) aus mindestens zwei Düsen (3-6) und eine zweite Stufe (102, 112) aus mindestens zwei Düsen (13-16) umfasst, dass der Sprühkopf (1, 11) eine Längsrichtung D2 aufweist und der Durchgang (8, 18) in der Längsrichtung D2 zwischen der ersten Stufe (101, 111) und der zweiten Stufe (102, 112) angeordnet ist, wobei jede Düse der mindestens zwei Düsen (3-6) der ersten Stufe (101, 111) in der Längsrichtung D2 oberhalb des Durchgangs (8, 18) angeordnet ist und jede Düse der mindestens zwei Düsen (13-16) der zweiten Stufe (102, 112) in der Längsrichtung D2 unterhalb des Durchgangs (8, 18) angeordnet ist.

2. Sprühkopf nach Anspruch 1,
**dadurch gekennzeichnet, dass** die Belüftungsvorrichtung (9, 19) konfiguriert ist, um mit der Druckwasserversorgung (10) verbunden zu werden, wobei die Belüftungsvorrichtung (9, 19) es ermöglicht, den durch den Durchgang (8, 18) strömenden Umgebungsluftstrom mit Wassertropfen zu vermischen.

3. Sprühkopf nach Anspruch 2,
**dadurch gekennzeichnet, dass** der Sprühkopf (1, 11) eine innere Zerstäuberdüse (23, 43), eine Leitung, die in Fluidverbindung mit der Druckwasserversorgung (10) angeordnet ist, und eine Kammer (24, 34) aufweist, die in Fluidverbindung mit der Druckluftversorgung (40) sowie mit der inneren Zerstäuberdüse (23, 43) und mit dem ringförmigen Schlitz (20, 30) steht, wobei die innere Zerstäuberdüse (23, 43) eine Bohrung (25, 45) aufweist, die in die Kammer (24, 34) mündet und es ermöglicht, das Wasser unter Druck in die Kammer (24, 34) zu injizieren.

4. Sprühkopf nach einem der Ansprüche 1 bis 3,
**dadurch gekennzeichnet, dass** die Belüftungsvorrichtung (9) einen Deflektor (26) umfasst, der die stromaufwärtige Öffnung (27) des Durchgangs (8) bildet, wobei die stromaufwärtige Kante (29) durch den Deflektor (26) gebildet ist und die stromabwärtige Kante (21) durch den Mantel (2) gebildet ist.

5. Sprühkopf nach einem der Ansprüche 1 bis 3,
**dadurch gekennzeichnet, dass** die Belüftungsvorrichtung (19) einen Körper (33) und einen Deckel (35) umfasst, wobei der Deckel (35) die stromaufwärtige Öffnung (37) des Durchgangs (18) bildet, wobei die stromaufwärtige Kante (39) durch einen Deckel (35) gebildet ist, der in Steckverbindung mit dem Körper (33) zusammenwirkt, und wobei die stromabwärtige Kante (31) durch den Körper (33) gebildet ist.

6. Sprühkopf nach Anspruch 1,
**dadurch gekennzeichnet, dass** der Mantel (2, 12) mindestens zwei Leitungen (105, 106) umfasst, die die erste Stufe (101, 111) und die zweite Stufe (102, 112) verbinden, wobei die mindestens zwei Leitungen (105, 106) jeweils auf beiden Seiten des Durchgangs (8, 18) angeordnet sind und jede der mindestens zwei Leitungen (105, 106) parallel zur Längsrichtung D2 ausgerichtet ist.

7. Sprühkopf nach Anspruch 6,
**dadurch gekennzeichnet, dass** der Sprühkopf (1, 11) eine dritte Stufe (103, 113) aus mindestens zwei Düsen (13'-16') aufweist, wobei die zweite Stufe (102, 112) in der Längsrichtung D2 zwischen dem Durchgang (8, 18) und der dritten Stufe (103, 113) angeordnet ist.

8. Sprühkopf nach Anspruch 7,
**dadurch gekennzeichnet, dass** die mindestens zwei Düsen (3-6) der ersten Stufe (101, 111) vier erste Düsen (3-6) umfassen, die mindestens zwei Düsen (13-16) der zweiten Stufe (102, 112) vier zweite Düsen (13-16) umfassen und die mindestens zwei Düsen (13'-16') der dritten Stufe (103, 113) vier dritte Düsen (1 3'-16') umfassen.

9. Sprühkopf nach einem der Ansprüche 1 bis 8,
**dadurch gekennzeichnet, dass** der Durchgang (8, 18) zumindest in einer zur Strömungsrichtung D1 senkrechten Ebene eine langgestreckte Form aufweist.

## Claims

1. Spray head (1, 11) comprising a jacket (2, 12) and at least one nozzle (3, 4, 5, 6, 13, 14, 15, 16, 13', 14', 15', 16'), said jacket (2, 12) comprising at least one pipe (7, 17) for connecting said at least one nozzle (3-6, 13-16, 13'-16') to a pressurised water supply (10), said at least one nozzle (3-6, 13-16, 13'-16') being configured to spray pressurised water into the surrounding air,
said spray head (1, 11) comprising a through opening (8, 18) and a ventilation device (9, 19) configured to circulate the surrounding air through said through opening (8, 18) according to a direction of circulation D1 between an upstream orifice (27, 37) and a downstream orifice (22, 32) of said through opening (8, 18), said at least one nozzle (3-6, 13-16, 13'-16') being arranged on the side of said downstream orifice (22, 32) of said through opening (8, 18) to allow said sprayed pressurised water to be entrained by a flow of surrounding air expelled from said downstream orifice (22, 32),
said ventilation device (9, 19) having an annular slot (20, 30) configured to be connected to a pressurised air supply (40) and to generate a flow of pressurised air in said through opening (8, 18), said annular slot (20, 30) being delimited circumferentially by an upstream edge (29, 39) arranged on an upstream side of said annular slot (20, 30) and by a downstream edge (21, 31) arranged on a downstream side of said annular slot (20, 30), said upstream side and said downstream side being respectively defined according to said direction of circulation D1 of the surrounding air in said through opening (8, 18), said downstream edge (21, 31) having a convex shape,
**characterised in that** said spray head (1, 11) comprises a first stage (101, 111) of at least two nozzles (3-6) and a second stage (102, 112) of at least two nozzles (13-16), said spray head (1, 11) having a longitudinal direction D2, said through opening (8, 18) being arranged between said first stage (101, 111) and said second stage (102, 112) in said longitudinal direction D2, each of said at least two nozzles (3-6) of said first stage (101, 111) being arranged above said through opening (8, 18) according to said longitudinal direction D2 and each of said at least two nozzles (13-16) of said second stage (102, 112) being arranged below said through opening (8, 18) according to said longitudinal direction D2.

2. Spray head according to claim 1,
**characterised in that** said ventilation device (9, 19) is configured to be connected to said pressurised water supply (10), said ventilation device (9, 19) making it possible to mix with drops of water said flow of surrounding air circulating through said through opening (8, 18).

3. Spray head according to claim 2,
**characterised in that** said spray head (1, 11) comprises an internal nozzle (23, 43), a conduit arranged in fluid communication with said pressurised water supply (10) and a chamber (24, 34) arranged in fluid communication with said pressurised air supply (40) as well as with said internal nozzle (23, 43) and with said annular slot (20, 30), said internal nozzle (23, 43) having a bore (25, 45) opening into said chamber (24, 34) and making it possible to inject said pressurised water into said chamber (24, 34).

4. Spray head according to any one of claims 1 to 3,
**characterised in that** said ventilation device (9) comprises a deflector (26) forming said upstream orifice (27) of said through opening (8), said upstream edge (29) being formed by the deflector (26) and said downstream edge (21) being formed by said jacket (2).

5. Spray head according to any one of claims 1 to 3,
**characterised in that** said ventilation device (19) comprises a body (33) and a cover (35), said cover (35) forming said upstream orifice (37) of said through opening (18), said upstream edge (39) being formed by a cover (35) cooperating in an interlocking connection with said body (33) and said downstream edge (31) being formed by said body (33).

6. Spray head according to claim 1,
**characterised in that** said jacket (2, 12) comprises at least two conduits (105, 106) connecting said first stage (101, 111) and said second stage (102, 112), said at least two conduits (105, 106) being arranged respectively on either side of said through opening (8, 18), each of said at least two conduits (105, 106) being oriented parallel to said longitudinal direction D2.

7. Spray head according to claim 6,
**characterised in that** said spray head (1, 11) comprises a third stage (103, 113) of at least two nozzles (13'-16'), said second stage (102, 112) being arranged between said through opening (8, 18) and said third stage (103, 113) according to said longitudinal direction D2.

8. Spray head according to claim 7,
**characterised in that** said at least two nozzles (3-6) of said first stage (101, 111) comprise four first nozzles (3-6), said at least two nozzles (13-16) of said second stage (102, 112) comprise four second nozzles (13-16) and said at least two nozzles (13'-16') of said third stage (103, 113) comprise four third nozzles (13'-16').

9. Spray head according to any one of claims 1 to 8,
**characterised in that** said through opening (8, 18) has, at least in a plane perpendicular to said direction of circulation D1, an oblong shape.
